# EUROPÄISCHE PATENTSCHRIFT

(11) **EP 0 399 245 B1**
(45) Veröffentlichungstag und Bekanntmachung des Hinweises auf die Patenterteilung: **14.04.1993**
(21) Anmeldenummer: 90108160.4
(22) Anmeldetag: 28.04.1990
(51) Int. Cl.: F24C 3/04, F24C 3/06, F24C 3/08

(54) **Kachelofen mit Gasheizvorrichtung.**
Tiled stove with gas heating installation.
Poêle en faience avec installation de chauffage par gaz.

(30) Priorität: 24.05.1989 DE 3916890
(43) Veröffentlichungstag der Anmeldung: 28.11.1990
(73) Patentinhaber: HAGOS VERBUND DEUTSCHER KACHELOFEN- UND LUFTHEIZUNGSBAUERBETRIEBE EG, D-70565 Stuttgart (DE)
(72) Erfinder: Birkelbach, Heinrich, D-5300 Bonn 1 (DE)
(74) Vertreter: Schwarz, Klaus-Jürgen, Dipl.-Ing.

(56) Entgegenhaltungen:
- EP-A- 0 162 445
- DE-U- 1 706 667
- DE-U- 6 603 799
- FR-A- 393 255
- US-A- 3 434 466

## Beschreibung

Die Erfindung betrifft einen Kachelofen mit Gasheizvorrichtung für Heizkammern mit einem oder mehreren Gasheizelementen, von denen jedes aus einem kastenförmigen Gehäuse mit einem Strahlungsbrenner an einer Gehäuseseite und mit einer Abdeckplatte aus einem temperaturbeständigen, vorzugsweise transparenten Werkstoff, wie Glaskeramik oder dergleichen, an einer dem Strahlungsbrenner gegenüberliegenden Gehäuseseite besteht und mindestens einen Verbrennungslufteinlaß, einen Gasanschluß und einen oberen Abgasabzug aufweist. Ein solches Gasheizelement mit Strahlungsbrenner und Abdeckplatte ist aus der US-A-3 434 466 bekannt.

Aufgrund der zunehmend schärferen Bestimmungen für den Umweltschutz stößt die Verwendung von Erdgas als Brennstoff für Kachelöfen auf zunehmendes Interesse. Viele Verbraucher wünschen eine Verbindung der Vorzüge des Kachelofens, wie gediegene Wohnatmosphäre und behagliches Raumklima, mit den charakteristischen Vorteilen des Erdgases, nämlich umweltfreundliche Verbrennung, problemlose Verfügbarkeit, keine Lagerprobleme, problemlose und saubere Anwendung, schnelle und automatische Regelung der Heizleistung, keine Entsorgungsprobleme und auch keine Vorfinanzierung der notwendigen Gasmengen aufgrund der nicht notwendigen Lagerhaltung im häuslichen Bereich.

Eine Kombination von Kachelofen und Erdgas als Brennstoff ist jedoch bisher nicht in idealer Weise möglich, da die verfügbare Gerätetechnik zu Abstrichen zwingt.

Nach der Umstellung von Kachelöfen von der Beheizung mit festen Brennstoffen auf eine Beheizung mit Erdgas kann es vorkommen, daß der Besitzer über Zugerscheinungen und über eine allgemein gesunkene Behaglichkeit klagt, obwohl der Heizeinsatz fachgerecht eingebaut worden ist.

Der Grund dafür liegt darin, daß aufgrund der besonderen Konstruktion der am Markt vorhandenen Gasheizeinsätze die gewohnte Temperatur der Kacheloberflächen nicht mehr erreicht wird.

Beim Einsatz von Festbrennstoffen oder Heizöl werden die Heizgase nach Verlassen des Heizeinsatzes durch speziell gemauerte Heizgaszüge unmittelbar an den Kachelinnenflächen des Ofens vorbeigeführt. Ein großer Teil der Wärme wird daher nicht an die durchströmende Luft, also konvektiv, an den Raum abgegeben, sondern über die Kachelflächen und damit als Strahlungswärme. Der hohe Strahlungswärmeanteil bewirkt, daß sich für die Bewohner bereits bei einer relativ niedrigen Raumtemperatur ein subjektives Behaglichkeitsempfinden einstellt.

Bei Gasheizeinsätzen der zur Zeit am Markt verfügbaren Bauweise wird die Verbrennungswärme demgegenüber fast ausschließlich an die durchströmende Luft, also konvektiv, an den Raum abgegeben. Die Kachelinnenflächen werden durch die an ihnen vorbeiströmende Warmluft, deren Temperatur beim Austritt in den Raum gemäß den Richtlinien für den Bau von Kachelofen-Warmluftheizungen auf 75°C bzw. 348 K begrenzt ist, erheblich weniger erwärmt als durch einen direkten Kontakt mit den Heizgasen. Die Aufheizung der Kachelflächen wird außerdem im wesentlichen auf den oberen Teil des Ofens konzentriert, da die durchströmende Luft im unteren Bereich noch kalt ist und erst im Aufwärtsstrom durch Kontakt mit dem Heizeinsatz erwärmt wird.

Bei der Umstellung von zum Beispiel Festbrennstoff auf Gas kommt noch hinzu, daß aus strömungstechnischen Gründen Teile des Kachelofeninneren durch Leitbleche vom Luftstrom abgetrennt werden müssen, so daß an den so abgetrennten Kachelflächen noch niedrigere Temperaturen entstehen. Bei Gasfeuerung unter Verwendung der heute angebotenen Heizeinsätze ergibt sich daher nur ein sehr geringer Strahlungsanteil an der Wärmeversorgung des Raumes. Damit wird eine Erhöhung des Temperaturniveaus im Raum um 2 bis 3 K erforderlich. Anderenfalls kann es zu Unbehaglichkeitsempfindungen und - wegen der thermischen Schichtung im Raum - insbesondere im Bein- und Fußbereich zu den oben erwähnten subjektiven Zugerscheinungen kommen. Verbunden mit der höheren Raumlufttemperatur ist ein höherer Energieverbrauch, ohne daß sich das gleiche Maß an Behaglichkeit einstellt wie bei höheren Kacheltemperaturen.

Daß derzeit bei Verwendung von Gas als Brennstoff auf einen höheren Strahlungsanteil verzichtet werden muß, liegt darin begründet, daß den Gasheizeinsätzen keine an die Kachelinnenseiten angemauerten Heizgaszüge nachgeschaltet werden dürfen. Der gesamte Wärmeerzeuger einschließlich aller Heizflächen ist Gegenstand der DIN/DVGW-Typprüfung. Nach Verlassen des Wärmeerzeugers müssen die Heizgase bzw. Abgase unmittelbar in den Schornstein abgeführt werden. Die Verwendung nachgeschalteter Heizgaszüge käme zwar theoretisch über eine Einzelprüfung in Betracht, allerdings scheidet diese schon wegen der damit verbundenen Prüfkosten für die Praxis aus, ganz abgesehen von zu erwartenden funktionellen Problemen.

Bei einer Feuerung mit Festbrennstoff oder Heizöl bestehen demgegenüber große Freiheiten hinsichtlich der Gestaltung von Form und Größe des Kachelofens. Im Heizeinsatz findet im wesentlichen nur die Verbrennung statt. Die Wärmeübertragung an die durchströmende Luft und an die Kachelflächen erfolgt durch gemauerte Heizgaszüge, deren Verlauf maßgeschneidert jener Kachelofenform und -größe angepaßt werden kann.

Anders bei Gasheizeinsätzen, bei denen fast die gesamte Wärme von der durchströmenden Luft beim Kontakt mit der Oberfläche des Heizeinsatzes aufgenommen werden muß. Dies macht es erforderlich, die Form und die Größe des Kachelofens an die Abmessungen des Heizeinsatzes anzupassen, wobei diesbezüglich nicht viele Wahlmöglichkeiten bestehen. Bei einem zu großen Innenraum des Kachelofens kommt es nur zu einer Erwärmung eines undefinierten Teiles der Luft und damit zu einer unzureichenden Luftströmung bzw. Lufttemperatur beim Austritt aus dem Kachelofen in den Raum. Bei der Umstellung bestehender Kachelöfen auf Gas ist es in der Regel nach Entfernen der Heizgaszüge daher notwendig, die erforderlichen Strömungsverhältnisse im Kachelofenraum durch das Anbringen von Blechabtrennungen sicherzustellen, allerdings mit den oben beschriebenen Abstrichen hinsichtlich Kachelflächentemperatur und thermischer Behaglichkeit.

Aus der DE-U-6 603 799 ist bereits ein Gasofen für einen Campingwagen bekannt mit einem Gehäuse, das an seiner Oberseite mit einem Abgasstutzen und an seiner Unterseite mit einem Frischluftrohrstutzen versehen ist. Die beiden Abgas- und Frischluftrohrstutzen sind an dem einen Ende des Gehäuses koaxial zueinander angeordnet und drehbar an einem schalenförmigen Schutzgehäuse gelagert, das nach der einen vorderen Seite hin offen ist. Es besteht dadurch die Möglichkeit, das Gehäuse des Ofens zwecks besserer Wärmenutzung um die durch den Abgas- und den Frischluftrohrstutzen verlaufende Achse in eine Betriebsstellung herumzuschwenken, in der die Wärme an beiden Breitseiten des Ofens unmittelbar in den Raum abgestrahlt wird. Das schalenförmige Schutzgehäuse steht an einer Wand des Campingwagens oder ist in diese eingelassen.

Auch eine solche Gasheizvorrichtung ist jedoch nicht in der Lage, die sich bei einem Betrieb von Kachelöfen mit Gasheizvorrichtung ergebenden Probleme in zufriedenstellender Weise zu lösen.

Der Erfindung liegt die Aufgabe zugrunde, einen Kachelofen mit Gasheizvorrichtung nach dem Oberbegriff des Patentanspruches 1, die als Heizeinsatz geeignet ist, in einfacher und zweckmäßiger Bauweise so auszubilden, daß auch bei der Feuerung mit Gas die Vorteile von Kachelöfen, nämlich hohe thermische Behaglichkeit durch einen hohen Anteil von Strahlungswärme und freie Gestaltungsmöglichkeiten des Kachelofens, erhalten bleiben.

Diese Aufgabe wird gemäß der Erfindung in Verbindung mit den Merkmalen des Oberbegriffs dadurch gelöst, daß jedes Gasheizelement an seiner Gehäuseunterseite und an seiner Gehäuseoberseite koaxial miteinander ausgerichtete Steckverbindungen wie Zapfen, Hülsen oder dergleichen aufweist, die mit koaxial ausgerichteten Lagerstellen an einem unteren Tragrahmen und einem dazu parallelen oberen Abgassammler zusammenwirken, wobei der Tragrahmen und der Abgassammler durch einen Frontplattenrahmen verbunden sind und jedes Gasheizelement um die durch die Lagerstellen definierte senkrechte Achse schwenkbar und feststellbar ist, und daß der untere Tragrahmen und der obere Abgassammler aus einem oder mehreren deckungsgleich miteinander verbindbaren Formteilen aus Stahlblech oder dergleichen besteshen, von denen die senkrecht übereinander angeordneten Formteile jeweils die gleiche horizontale Länge aufweisen, so daß je ein Formteil des Tragrahmens und des Abgassammlers zusammen mit dem Frontplattenrahmen und mindestens einem Gasheizelement eine Montageeinheit bilden.

Durch die Erfindung ergibt sich der Vorteil, daß die Anschlußstutzen des Abgassammlers und die Abgasstutzen der einzelnen Gasheizelemente ebenso wie die Verbindungen der Gasheizelemente mit dem unteren Tragrahmen genau über den Achspunkten des Tragrahmens liegen, so daß die Gasheizelemente gegenüber dem Tragrahmen und dem Abgassammler nach Bedarf frei gedreht und somit in einfacher Weise auf die zu beheizenden Innenwände des Kachelofens optimal ausgerichtet werden können. Dies ermöglicht in Verbindung mit der speziellen Ausbildung des unteren Tragrahmens und des oberen Abgassammlers einen den räumlichen Gegebenheiten angepaßten Einbau der Gasheizvorrichtung in dem Innenraum des Kachelofens und damit eine optimale individuelle Beaufschlagung der inneren Kachelofenflächen mit Strahlungswärme, was sehr variable Einsatzmöglichkeiten in unterschiedlichsten Kachelofenformen bei leichtem Ein- und Ausbau unter Verwendung weniger standardisierter Komponenten eröffnet.

Der Frontplatten- oder Nischenrahmen dient zur Aufnahme der Frontplatte, mit der die Heizkammer des Kachelofens zur Bedienungs- und Anschlußseite hin verschlossen wird. In den Frontplatten- oder Nischenrahmen integriert sind Anschlußarmaturen für die Gas- und Stromversorgung des Gasheizsystems. In den oberen Teil des Frontplattenrahmens kann, wenn erforderlich, eine Strömungssicherung integriert werden.

Der Tragrahmen besteht aus einem oder mehreren miteinander verschraubten Formteilen aus Stahlblech, die ein flachliegendes U-Profil aufweisen und in Abhängigkeit vom jeweiligen Kachelofengrundriß variabel kombiniert werden können, wobei sich bereits mit einer Auswahl von drei in Form und Maßen verschiedenen Formteilen eine große Vielfalt an Gestaltungsmöglichkeiten ergibt. Auf den Formteilen des Tragrahmens sind in gleichen Abständen Steckverbindungen in Form von Zapfen, Hülsen oder dergleichen zur Aufnahme der einzelnen Gasheizelemente angeordnet. Die Tragrahmenkonstruktion wird mit dem unteren Profil des Frontplatten- oder Nischenrahmens fest verschraubt und kann z.B. auf Böcken oder am Kachelofensockel verankert werden. In dem nach oben offenen U-Profil des Tragrahmens werden flexible Gasleitungen und die Stromkabel zu den Gasheizelementen verlegt.

Die Abgase werden aus den einzelnen Gasheizelementen senkrecht nach oben in den Abgassammler und von dort in den Schornstein geführt. Der Abgassammler besteht analog zum Tragrahmen aus einem oder mehreren Formteilen, die dekkungsgleich über dem Tragrahmen angeordnet sind. Das Hauptteil des Abgassammlers hat seitlich und an beiden Stirnseiten Öffnungen, die zur seitlichen Erweiterung des Sammlers mittels Rohren und zum Anschluß eines Formstückes zur Verbindung mit der Strömungssicherung in der Frontplatte sowie mit dem Schornstein dienen können. Nicht genutzte Öffnungen am Abgassammler werden durch Blindflansche verschlossen und können zu Inspektionszwecken geöffnet werden.

Die Erfindung hat den weiteren Vorteil, daß die Strahlungswärme des Strahlungsbrenners bei entsprechender Montage des Gasheizelementes in der Heizkammer die Ofenwände praktisch unmittelbar aufheizt und für eine gleichmäßige Wärmeverteilung beim Durchgang durch die Ofenwände sorgt. Die Abdeckplatte des Gasheizelementes kann aus einem temperaturbeständigen, transparenten Werkstoff, wie Glaskeramik oder dergleichen, bestehen, so daß die Wärmestrahlung von dem Strahlungsbrenner durch die Abdeckplatte hindurchtritt und unmittelbar für die Erwärmung der Ofenwände genutzt wird. Wegen des fehlenden Kontaktes der Abdeckplatte zur Kachelfläche sind die unterschiedlichen Ausdehnungskoeffizienten der Werkstoffe von Gehäuse, Abdeckplatte und Ofen- oder Kachelwand ohne Bedeutung.

Bei Verwendung einer intransparenten Abdeckplatte, zum Beispiel aus Guß, dient das Gasheizmodul im wesentlichen zur konvektiven Wärmeübertragung auf die umströmende Luft.

Bei Verwendung einer transparenten Gehäuseabdeckplatte kann der Abstand zur Ofenwand und damit die von den Wärmestrahlen beaufschlagte Kachelfläche variiert werden. Dies ermöglicht eine gleichmäßigere Temperaturverteilung und eine Einbeziehung auch solcher Teile des Kachelofens, die konstruktionsbedingt nicht durch direkten Kontakt erwärmt werden können, wie zum Beispiel schmale Ecken und Nischen.

In Abhängigkeit von Größe, Form und Wärmeleistung des Kachelofens können ein oder mehrere Gasheizelemente eingesetzt werden. Der Gasanschluß der einzelnen Gasheizelemente an eine gemeinsame Regel- und Sicherheitsarmatur kann durch druckfeste, flexible Gasschläuche erfolgen. Montage und Wartung erfolgen durch die Frontrahmenöffnung.

Eine eventuell aus strömungstechnischen Gründen erforderliche Abtrennung von überschüssigen Räumen im Kachelofeninneren führt nicht zu Temperaturschwankungen von Teilen der Kachelfläche.

Auch ein Kachelgrundofen kann mittels Einbau eines oder mehrerer Gasheizelemente auf Gas umgestellt werden.

Die Anzahl und Plazierung der Gasheizelemente in der Heizkammer des Ofens richtet sich nach Wärmeleistung, Form und Größe des Kachelofens, wobei das Kriterium der freien Gestaltungsmöglichkeit des Kachelofens nicht beeinträchtigt wird.

Ferner werden mit solchen Gasheizvorrichtungen zwei weitere vorteilhafte Zusatzeffekte erzielt:

Durch die NOₓ-armen Verbrennungsgase des Strahlungsbrenners wird die durch den Brennstoff Gas bereits gegebene Umweltfreundlichkeit der Vorrichtung noch erhöht; außerdem wird durch die Anordnung der Gasheizelemente im unteren Kachelofenbereich bewirkt, daß die Strahlungswärme vorwiegend im Bein- und Fußbereich des Raumprofils wirksam wird. Der Gefahr von Zugerscheinungen, die meist in diesem Bereich empfunden werden, wird damit verstärkt entgegengewirkt. Kühlere Kachelflächen in Kopfhöhe sind physiologisch positiv zu beurteilen.

Insgesamt ergeben sich durch die Erfindung völlig neue, bessere Perspektiven für den Einsatz von Gas im Kachelofen und damit auch für den Bau von gasbeheizten Kachelöfen.

Bevorzugte Ausführungsbeispiele der Erfindung sind in der Zeichnung schematisch dargestellt. Es zeigen
- Fig. 1: eine auseinandergezogene raumbildliche Darstellung eines Gasheizelementes mit Flächenstrahlungsbrenner,
- Fig. 2: einen senkrechten Schnitt durch ein solches Gasheizelement,
- Fig. 3: einen horizontalen Schnitt durch das Gasheizelement gemäß Schnittlinie III - III von Fig. 2,
- Fig. 4: ein Modulsystem mit zwei zwischen einem unteren Tragrahmen und einem oberen Abgassammler schwenkbar angeordneten Gasheizelementen in Seitenansicht,
- Fig. 5: eine Draufsicht auf den Tragrahmen bei Einbau in den Brennraum eines Kachelofens,
- Fig. 6: die Einzelteile eines solchen Systems mit Gasheizelementen von Fig. 4 und 5 in auseinandergezogener Darstellung,
- Fig. 7: einen aus mehreren Formteilen zusammengesetzten unteren Tragrahmen eines solchen Systems in Seitenansicht,
- Fig. 8: eine Draufsicht auf den Tragrahmen von Fig. 7,
- Fig. 9: einen aus mehreren Formteilen zusammengesetzten Abgassammler in Seitenansicht und
- Fig. 10: eine Draufsicht auf diesen Abgassammler.

Die gezeigte Gasheizvorrichtung ist insbesondere als Einbausystem für Kachelöfen 9 bestimmt und kann aus einem oder mehreren Gasheizelementen 1 zusammengesetzt sein, von denen jedes aus einem kastenförmigen Gehäuse 6 mit einem keramischen Flächenstrahlungsbrenner 7 an einer Gehäuseseite und mit einer Abdeckplatte 8, vorzugsweise aus einem temperaturbeständigen, transparenten Werkstoff, wie Glaskeramik oder dergleichen, an einer dem Strahlungsbrenner 7 gegenüberliegenden Gehäuseseite besteht sowie eine Steckverbindung in Form einer Steckhülse 33 zum Tragrahmen, eine Traverse 34 zur Aufnahme einer Steuer- und Regelarmatur 35 und einen oberen Abgasstutzen 5 koaxial zur Steckhülse 33 aufweist. Neben einem Verbrennungslufteinlaß 4 befindet sich ein Gasanschluß 2.

Das Gehäuse 6 des Gasheizelementes 1 kann äußere Heiz- oder Wärmetauscherrippen 11 aufweisen.

Die Abdeckplatte 8 kann Bestandteil des Gehäuses 6 oder an dieses angeflanscht sein, wobei das Gehäuse 6 einen sich von dem Strahlungsbrenner 7 zu der Abdeckplatte 8 etwa keilförmig verbreiternden Querschnitt zwischen divergierenden Seitenwänden 12 und parallelen endseitigen Abschlußwänden 13 hat.

Der Strahlungsbrenner 7 ist, wie insbesondere in Fig. 1 und 2 zu erkennen ist, vorteilhaft am unteren Teil des Gehäuses 6 parallel zur Abdeckplatte 8 angeordnet.

Zur Verbesserung der Wärmeabgabe an die das Gasheizelement 1 umströmende Luft erstrecken sich die Wärmetauscher oder Heizrippen 11 an den divergierenden Seitenwänden 12 des kastenförmigen Gehäuses 6 des Gasheizelementes 1 zwischen den endseitigen Abschlußwänden 13 in einem parallelen Abstand nebeneinander, und parallel dazu hat das Gehäuse 6 einen nach außen gerichteten umlaufenden Flansch 15 mit Bohrungen 16 für die Befestigung der Abdeckplatte 8.

Das Gehäuse 6 besteht vorteilhafterweise aus Edelstahl, Grauguß, Aluminiumguß oder dergleichen.

Die Ausstattung solcher Gasheizelemente 1 mit Flächenstrahlungsbrenner 7 bewirkt einen sehr hohen Anteil an Wärmestrahlung, die bei Verwendung einer transparenten Abdeckplatte 8 zum großen Teil direkt auf die Kachelinnenflächen übertragen wird, während die Umfassungsflächen des Gasheizelementes 1 vorwiegend durch die Heizgase erhitzt werden und die das Heizelement umströmende Luft erwärmen. Bei Verwendung einer intransparenten Abdeckplatte trägt die Wärmestrahlung des Brenners durch Aufheizen der Abdeckplatte ebenfalls zur Konvektion bei.

Zur Gewährleistung eines hinreichenden konvektiven Wärmeüberganges kann eine Vergrößerung der Oberfläche der Seitenwände des Gasheizelementes 1 durch die Wärmetauscher- oder Heizrippen 11 erfolgen. Bei Verwendung einer intransparenten Abdeckplatte 8 sollte deren Oberfläche in gleicher Weise zur Verbesserung der Wärmeübertragung vergrößert werden.

Ein solches Gasheizelement 1 hat eine besonders günstige Wärmeabgabe, wenn es aus Edelstahl, Grauguß, Aluminiumguß oder dergleichen besteht.

Als Brenner sollte ein üblicher keramischer Flächenstrahlungsbrenner 7 mit elektrischer Zündung und Ionisationsüberwachung zum Einsatz kommen, wobei die Leistung je Gasheizelement im Bereich von etwa 3 bis 4 kW liegen sollte. Das Brennergehäuse sollte aus Stahlblech gefertigt und zur Montage und Wartung vom Heizelementgehäuse 6 leicht abzunehmen sein.

Wie in Fig. 4 bis 10 im einzelnen dargestellt ist, weist jedes Gasheizelement 1 an seiner Gehäuseunterseite und an seiner Gehäuseoberseite koaxial miteinander ausgerichtete Steckverbindungen 20, 21, wie Zapfen, Hülsen oder dergleichen, nämlich einen oberen Abgasstutzen 5 und eine untere Steckhülse 33 für eine schwenkbare Montage an einem unteren Tragrahmen 23 und einem dazu parallelen oberen Abgassammler 24 mit gemeinsamen Lagerstellen auf, die durch einen Frontplattenrahmen 25 verbunden sind und zwischen denen jedes Gasheizelement 1 um eine zum Tragrahmen 23 und zum Abgassammler 24 senkrechte Achse 26 schwenkbar und feststellbar angeordnet ist.

Der untere Tragrahmen 23 und der obere Abgassammler 24 bestehen aus einem oder mehreren deckungsgleich miteinander verbindbaren Formteilen 23a, 23b, 23c bzw. 24a, 24b, 24c aus Stahlblech oder dergleichen, von denen die senkrecht übereinander angeordneten Formteile jeweils die gleiche horizontale Länge aufweisen, so daß je ein Formteil des Tragrahmens 23 und des Abgassammlers 24 zusammen mit dem Frontplattenrahmen 25 und mindestens einem Gasheizelement 1 eine Montageeinheit bilden.

Sowohl der Tragrahmen 23 als auch der Abgassammler 24 sind aus im Grundriß rechteckigen Formteilen 23a, 23b, 23c bzw. 24a, 24b, 24c zusammengesetzt, an denen die Lagerstellen für die drehbare Anordnung von Gasheizelementen 1 in gleichen Abständen 27 angeordnet sind.

Der Tragrahmen 23 besteht aus im Grundriß rechteckigen Formteilen 23a, 23b, 24c mit einem flachliegenden U-Profil, die an ihren senkrechten Profilschenkeln 28 Lochreihen 29 mit jeweils gleichen Lochabständen für eine wahlweise langgestreckte oder winkelförmige Aneinanderreihung solcher Formteile mittels Schraubverbindungen oder dergleichen aufweisen, wie dies in Fig. 7 und 8 gezeigt ist.

Wie insbesondere in Fig. 7 bis 10 zu erkennen ist, sind einzelne Formteile 23a, 23b, 23c bzw. 24a, 24b, 24c des Tragrahmens 23 und des Abgassammlers 24 mit im Grundriß winkelförmig zueinander passenden endseitigen Anschlußverbindungen 30, 31 ausgebildet, wobei einzelne Formteile 23a, 23c des Tragrahmens 23 und des Abgassammlers 24 endseitig einen winkelförmigen Ausschnitt für eine Übereckmontage in einem Winkel beispielsweise zwischen 30° und 60°, vorzugsweise von 45°, an jedem der anderen Formteile des Tragrahmens und des Abgassammlers aufweisen können.

Vom Tragrahmen 23 ragen Achszapfen 32 auf für von den Gasheizelementen 1 nach unten gerichtete Steckhülsen 33, deren Verbindung mit dem Gasheizelement 1 noch dadurch verstärkt sein kann, daß die Steckhülse 33 am Gasheizelement mit einer an dessen unterer Abschlußwand 13 befestigten winkelförmigen Traverse 34 für Steuer- und/oder Regelarmaturen 35 oder dergleichen fest verbunden ist. (Fig. 2, 4 und 6)

Der Tragrahmen 23 ist mit einem unteren Profil 25a (Fig. 4 bis 6) des Frontplattenrahmens 25 fest verbindbar und wird vorzugsweise mit diesem verschraubt.

Im oberen Teil des Frontplattenrahmens 25 kann zusätzlich eine mit dem Abgassammler 24 verbundene Strömungssicherung 36 angeordnet sein, die über ein Rohr 37 an einem zum Schornstein führenden Abgasstutzen 37a angeschlossen ist, und schließlich ist der Abgassammler 24, wie in Fig. 9 und 10 zu erkennen ist, aus einem quaderförmigen Formteil 24a als Hauptteil aufgebaut mit mindestens einem oder zwei nach unten gerichteten Anschlußstutzen 38 zur gasdichten Verbindung mit den dazu passenden Abgasstutzen 5 von mindestens einem oder zwei Gasheizelementen 1, wobei weiterhin stirnseitige und/oder längsseitige Anschlußöffnungen 39 zur seitlichen Erweiterung des Abgassammlers 24 mittels Rohren 40 und zum Anschluß eines Formstückes mit Verbindung zur Strömungssicherung 36 am Frontplattenrahmen 25 und zum Schornstein vorhanden sind.

### Liste der Bezugszeichen

- 1: Gasheizelement
- 5: Abgasabzug, Abgasstutzen
- 6: Gehäuse
- 7: Flächenstrahlungsbrenner
- 8: Abdeckplatte
- 9: Kachelofen
- 11: Heiz-/Wärmetauscherrippen
- 12: Seitenwand
- 13: Abschlußwand
- 15: Flansch
- 16: Bohrungen
- 20: Steckverbindung
- 21: Steckverbindung
- 23: Tragrahmen
- 23a: Formteil
- 23b: Formteil
- 23c: Formteil
- 24: Abgassammler
- 24a: Formteil
- 24b: Formteil
- 24c: Formteil
- 25: Frontplattenrahmen
- 25a: Profil
- 26: Achse
- 27: Abstände
- 28: Profilschenkel
- 29: Lochreihen
- 30: Anschlußverbindung
- 31: Anschlußverbindung
- 32: Achszapfen
- 33: Steckhülse
- 34: Traverse
- 35: Steuer- und Regelarmatur
- 36: Strömungssicherung
- 37: Rohr
- 37a: Abgasstutzen
- 38: Anschlußstutzen
- 39: Anschlußöffnung
- 40: Rohr

## Patentansprüche

1. Kachelofen mit Gasheizvorrichtung für Heizkammern mit einem oder mehreren Gasheizelementen (1), von denen jedes aus einem kastenförmigen Gehäuse (6) mit einem Strahlungsbrenner (7) an einer Gehäuseseite und mit einer Abdeckplatte (8), aus einem temperaturbeständigen, vorzugsweise transparenten Werkstoff, wie Glaskeramik oder dergleichen, an einer dem Strahlungsbrenner (7) gegenüberliegenden Gehäuseseite besteht und mindestens einen Verbrennungslufteinlaß (4), einen Gasanschluß (2) und einen oberen Abgasabzug (5) aufweist, **dadurch gekennzeichnet,** daß jedes Gasheizelement (1) an seiner Gehäuseunterseite und an seiner Gehäuseoberseite koaxial miteinander ausgerichtete Steckverbindungen (20, 21), wie Zapfen, Hülsen oder dergleichen aufweist, die mit koaxial ausgerichteten Lagerstellen an einem unteren Tragrahmen (23) und einem dazu parallelen oberen Abgassammler (24) zusammenwirken, wobei der Tragrahmen (23) und der Abgassammler (24) durch einen Frontplattenrahmen (25) verbunden sind und jedes Gasheizelement (1) um die durch die Lagerstellen definierte senkrechte Achse (26) schwenkbar und feststellbar ist, und daß der untere Tragrahmen (23) und der obere Abgassammler (24) aus einem oder mehreren deckungsgleich miteinander verbindbaren Formteilen (23a, 23b, 23c bzw. 24a, 24b, 24c) aus Stahlblech oder dergleichen bestehen, von denen die senkrecht übereinander angeordneten Formteile jeweils die gleiche horizontale Länge aufweisen, so daß je ein Formteil des Tragrahmens (23) und des Abgassammlers (24) zusammen mit dem Frontplattenrahmen (25) und mindestens einem Gasheizelement (1) eine Montageeinheit bilden.

2. Kachelofen mit Gasheizvorrichtung nach Anspruch 1, **dadurch gekennzeichnet,** daß die Formteile (23a, 23b, 23c bzw. 24a, 24b, 24c) im Grundriß rechteckig ausgebildet sind, und daß an ihnen die Lagerstellen für die schwenkbare Anordnung der Gasheizelemente (1) in gleichen Abständen (27) angeordnet sind.

3. Kachelofen mit Gasheizvorrichtung nach Anspruch 1 und 2, **dadurch gekennzeichnet,** daß die den Tragrahmen (23) bildenden, im Grundriß rechteckigen Formteile (23a, 23b, 24c) aus einem flachliegenden U-Profil bestehen, das an seinen senkrechten Profilschenkeln (28) Lochreihen (29) mit jeweils gleichen Lochabständen für eine wahlweise langgestreckte oder winkelförmige Aneinanderreihung solcher Formteile mittels Schraubverbindungen oder dergleichen aufweist.

4. Kachelofen mit Gasheizvorrichtung nach einem der Ansprüche 1 bis 3, **dadurch gekennzeichnet,** daß einzelne Formteile (23a, 23c bzw. 24a, 24c) des Tragrahmens (23) und des Abgassammlers (24) mit im Grundriß winkelförmigen, zueinander passenden endseitigen Anschlußverbindungen ausgebildet sind.

5. Kachelofen mit Gasheizvorrichtung nach einem der Ansprüche 1 bis 4, **dadurch gekennzeichnet,** daß einzelne Formteile (23a, 23c bzw. 24a, 24c) des Tragrahmens (23) und des Abgassammlers (24) endseitig einen winkelförmigen Ausschnitt für eine Übereckmontage in einem Winkel zwischen 30° und 60°, vorzugsweise von 45°, an jedem der anderen Formteile des Tragrahmens und des Abgassammlers aufweisen.

6. Kachelofen mit Gasheizvorrichtung nach einem der Ansprüche 1 bis 5, **dadurch gekennzeichnet,** daß vom Tragrahmen (23) Achszapfen (32) für von den Gasheizelementen (1) nach unten gerichtete Steckhülsen (33) aufragen.

7. Kachelofen mit Gasheizvorrichtung nach Anspruch 6, **dadurch gekennzeichnet,** daß die untere Steckhülse (33) am Gasheizelement (1) mit einer an dessen unterer Abschlußwand (13) befestigten winkelförmigen Traverse (34) für Steuer- und/oder Regelarmaturen (35) oder dergleichen fest verbunden ist.

8. Kachelofen mit Gasheizvorrichtung nach einem der Ansprüche 1 bis 7, **dadurch gekennzeichnet,** daß der Tragrahmen (23) mit dem unteren Profil des Frontplattenrahmens ( 25 ) fest verbindbar, vorzugsweise verschraubbar, ist.

9. Kachelofen mit Gasheizvorrichtung nach einem der Ansprüche 1 bis 8, **dadurch gekennzeichnet,** daß im oberen Teil des Frontplattenrahmens (25) eine mit dem Abgassammler (24) verbundene Strömugssicherung (36) angeordnet ist.

10. Kachelofen mit Gasheizvorrichtung nach einem der Ansprüche 1 bis 9, **dadurch gekennzeichnet,** daß der Abgassammler (24) aus einem quaderförmigen Formteil (24a) mit mindestens einem oder zwei nach unten gerichteten Anschlußstutzen (38) zur gasdichten Verbindung mit den dazu passenden Abgasstutzen (5) von mindestens einem oder zwei Gasheizelementen (1) besteht und außerdem stirnseitige und/oder längsseitige Anschlußöffnungen (39) zur seitlichen Erweiterung des Abgassammlers (24) mittels Rohren (40) und zum Anschluß eines Formstückes mit Verbindung zur Strömungssicherung (36) am Frontplattenrahmen (25) und zum Schornstein aufweist.

11. Kachelofen mit Gasheizvorrichtung nach einem der Ansprüche 1 bis 10, **dadurch gekennzeichnet,** daß die Abdeckplatte (8) am Gasheizelement (1) aus einem intransparenten Werkstoff, wie Metall oder dergleichen, besteht.

## Claims

1. A tile stove with a gas heating installation for heating chambers with one or more gas heating elements (1), each of which comprises a box-shaped housing (6) with a radiation burner (7) on one housing side and with a cover plate (8) made of a heat-resistant, preferably transparent material, such as glass ceramic or the like, on the housing side opposite the radiation burner (7), and at least one combustion air inlet (4), a gas terminal (2) and an upper exhaust gas outlet (5), characterised in that, on its housing underside and housing upper side, each gas heating element (1) comprises coaxially aligned plug connections (20, 21), such as journals, sleeves or the like, which cooperate with coaxially aligned mounting sites on a lower support frame (23) and an upper exhaust gas collector (24) arranged parallel to the support frame, the support frame (23) and the exhaust gas collector (24) being connected by a front plate frame (25) and each gas heating element (1) being pivotable about, and lockable relative to, the vertical axis (26) defined by the mounting sites, and the lower support frame (23) and the upper exhaust gas collector (24) are formed by one or more molded parts (23a, 23b, 23c; 24a, 24b, 24c) made of sheet steel or the like, which can be congruently connected with one another and of which the vertically superimposed molded parts each have the same horizontal length, so that one molded part of the support frame (23) and exhaust gas collector (24) respectively, together with the front plate frame (25) and at least one gas heating element (1), form an assembly unit.

2. A tile stove with a gas heating installation according to claim 1, characterised in that the molded parts (23a, 23b, 23c; 24a, 24b, 24c) have a rectangular outline, and the mounting sites for the pivotal arrangement of the gas heating elements (1) are arranged on said molded parts at equal distances (27) apart.

3. A tile stove with a gas heating installation according to claims 1 and 2, characterised in that the molded parts (23a, 23b, 24c (sic)) forming the support frame (23) and having a rectangular outline comprise a flat U-profile, which on its vertical profile limbs (28) comprises rows of holes (29) with holes equally spaced apart for an optionally extended or angled arrangement of said molded parts by means of screw connections or the like.

4. A tile stove with a gas heating installation according to one of claims 1 to 3, characterised in that individual molded parts (23a, 23c; 24a, 24c) of the support frame (23) and exhaust gas collector (24) are provided at their ends with matching, fitting connections having an angled outline.

5. A tile stove with a gas heating installation according to one of claims 1 to 4, characterised in that individual molded parts (23a, 23c; 24a, 24c) of the support frame (23) and exhaust gas collector (24) are provided at their ends with an angled cutaway section for diagonal assembly at an angle of between 30° and 60°, preferably 45°, on each of the other molded parts of the support frame and exhaust gas collector.

6. A tile stove with a gas heating installation according to one of claims 1 to 5, characterised in that axle journals (32) project upwards from the support frame (23) for plug sleeves (33) pointing downwards from the gas heating elements (1).

7. A tile stove with a gas heating installation according to claim 6, characterised in that the lower plug sleeves (33) on the gas heating element (1) are rigidly connected to an angled traverse (34) secured to the bottom end wall (13) of the gas heating element for control and/or regulating fixtures (35).

8. A tile stove with a gas heating installation according to one of claims 1 to 7, characterised in that the support frame (23) can be securely connected, preferably screwed, to the lower profile of the front plate frame (25).

9. A tile stove with a gas heating installation according to one of claims 1 to 8, characterised in that a flow safety device (36) connected to the exhaust gas collector (24) is arranged in the upper section of the front plate frame (25).

10. A tile stove with a gas heating installation according to one of claims 1 to 9, characterised in that the exhaust gas collector (24) comprises a square-shaped molded part (24a) with at least one or two downwardly pointing connection sockets (38) for a gas-tight connection with the matching exhaust gas sockets (5) of at least one or two gas heating elements (1), and at its end faces and/or longitudinal sides also comprises connecting openings (39) for laterally extending the exhaust gas collector (24) by means of pipes (40) and for connecting a molded part with connection to the flow safety device (36) on the front plate frame (25) and to the chimney.

11. A tile stove with a gas heating installation according to one of claims 1 to 10, characterised in that the cover plate (8) on the gas heating element (1) is made of a transparent material, such as metal or the like.

## Revendications

1. Poêle en faïence à dispositif de chauffage au gaz pour chambres de chauffage à un ou plusieurs éléments de chauffage au gaz (1), dont chacun est composé d'un carter (6) en forme de boîte, avec un brûleur à rayonnement (7) monté sur une face du carter et avec une plaque de recouvrement (8) en matériau résistant à la température, de préférence transparent, tel que de la céramique de verre ou analogue, placé sur une face de carter située en face du brûleur à rayonnement (7), et qui possède au moins une admission d'air de combustion (4), un raccordement au gaz (2) et une sortie des gaz d'échappement (5) en partie haute, caractérisé en ce que chaque élément chauffant au gaz (1) présente, sur sa face inférieure de carter et sur sa face supérieure de carter, des connexions enfichables (20,21) orientées coaxialement l'une par rapport à l'autre, tels que tourillons, douilles ou analogues, coopérant avec des points de palier de rotation, orientés coaxialement, sur un cadre support inférieur (23) et un collecteur de gaz d'échappement supérieur (24), qui lui est parallèle, le cadre support (23) et le collecteur à gaz d'échappement (24) étant reliés par un cadre à plaque avant (25) et chaque élément chauffant au gaz (1) étant susceptible de pivoter autour de l'axe vertical (26) défini par les points servant de paliers de rotation et étant susceptible d'être fixé, et en ce que le cadre support inférieur (23) et le collecteur de gaz d'échappement supérieur (24) sont composés d'une ou plusieurs pièces façonnées (23a,23b,23c respectivement 24a,24b,24c) susceptibles d'être reliées ensemble en venant en coïncidence et composées de tôle d'acier ou analogue, dont les pièces façonnées disposées verticalement les unes au-dessus des autres présentent chacune la même longueur horizontale, de sorte que chaque pièce façonnée du cadre support (23) et du collecteur de gaz d'échappement (24) forme, conjointement avec le cadre de plaque avant (25) et au moins un élément chauffant au gaz (1). une unité de montage.

2. Poêle en faïence selon la revendication 1, caractérisé en ce que les pièces façonnées (23a,23b23c respectivement 24a,24b,24c) présentent un profil rectangulaire et en ce que les points servant de palier disposés sur elles et destinés à permettre un agencement pivotant des éléments de chauffage au gaz (1) sont disposés suivant des espacements (27) identiques.

3. Poêle en faïence selon les revendications 1 et 2, caractérisé en ce que les pièces façonnées (23a,23b,23c) à profil rectangulaire qui forment le cadre support (23) sont composées d'un profilé en U lorsqu'il est aplati et qui présente, sur ses branches de profil (28), des rangées de trous (29) à espacements identiques entre les trous, pour permettre un agencement en rangée, au choix rectiligne ou coudé, de ces pièces façonnées, au moyen de liaisons vissées ou analogues.

4. Poêle en faïence selon l'une des revendications 1 à 3, caractérisé en ce que des pièces façonnées (23a,23c respectivement 24a,24c) spécifiques du cadre support (23) et du collecteur de gaz d'échappement (24) sont réalisées avec un profil coudé et des liaisons de raccordement d'extrémité s'adaptant les unes aux autres.

5. Poêle en faïence selon l'une des revendications 1 à 4, caractérisé en ce que des pièces façonnées (23a,23c respectivement 24a,24c) spécifiques du cadre support (23) et du collecteur de gaz d'échappement (24) présentent une découpure formant un angle, pour un montage à un angle déterminé, compris entre 30 et 60 degrés, de préférence de 45 degrés, sur chacune des autres pièces façonnées du cadre support et du collecteur de gaz d'échappement.

6. Poêle en faïence selon l'une des revendications 1 à 5, caractérisé en ce que des tourillons d'axe (32), destinés aux douilles d'enfichage (33) orientées vers le bas en partant des éléments de chauffage au gaz (1), font saillie vers le haut du cadre support (23).

7. Poêle en faïence selon la revendication 6, caractérisé en ce que la douille d'enfichage inférieure (33) est reliée rigidement à l'élément de chauffage au gaz (1), à l'aide d'une traverse (34) en cornière, fixée à sa paroi de délimitation inférieure (13), pour des armatures de commande et /ou de régulation (35) ou analogues.

8. Poêle en faïence selon l'une des revendications 1 à 7, caractérisé en ce que le cadre support (23) est susceptible d'être relié rigidement au profilé inférieur du cadre de plaque avant (25), de préférence par vissage.

9. Poêle en faïence selon l'une des revendications 1 à 8, caractérisé en ce qu'une sécurité d'écoulement (36) reliée au collecteur à gaz d'échappement (24) est disposée dans la partie supérieure du cadre de plaque avant (25).

10. Poêle en faïence selon l'une des revendications 1 à 9, caractérisé en ce que le collecteur à gaz d'échappement (24) est composé d'une pièce façonnée (24a) parallélépipédique comportant au moins une ou deux tubulures de raccordement (38) orientées vers le bas, destinées à assurer une liaison, étanche au gaz, à la tubulure de gaz d'échappement (5) s'y adaptant, d'au moins un ou deux élément de chauffage au gaz (1) et présente en outre des ouvertures de raccordement (39) frontales et/ou longitudinales, destinées à l'agrandissement latéral du collecteur de gaz d'échappement (24), au moyen de tubes (40) et en vue d'assurer le raccordement d'une pièce façonnée à la liaison à la sécurité d'écoulement (36) montée sur le cadre de plaque avant (25) et à la cheminée.

11. Poêle en faïence selon l'une des revendications 1 à 10, caractérisé en ce que la plaque de recouvrement (8) montée sur l'élément de chauffage au gaz (1) est composée d'un matériau opaque, tel que du métal ou analogue.
